# FASCICULE DE BREVET EUROPEEN

(11) **EP 0 473 221 B1**
(45) Date de publication et mention de la délivrance du brevet: **21.09.1994**
(21) Numéro de dépôt: 91202065.8
(22) Date de dépôt: 13.08.1991
(51) Int. Cl.: F22B 37/48, F28G 1/16

(54) **Procédé et dispositif de positionnement linéaire d'une lance à haute pression dans un générateur de vapeur**
Verfahren und Vorrichtung zur linearen Einstellung einer Hochdrucklanze in einem Dampferzeuger
Process and device for the linear positioning of a high pressure lance in a steam generator

(30) Priorité: 17.08.1990 BE 9000796
(43) Date de publication de la demande: 04.03.1992
(73) Titulaire: INNUS INDUSTRIAL NUCLEAR SERVICES S.A., CH-1211 Geneve 11 (CH)
(72) Inventeur: Buitendijk, Johannes, B-2940 Stabroek (BE)
(74) Mandataire: Debrabandere, René

(56) Documents cités:
- EP-A- 0 168 728
- US-A- 4 367 790
- US-A- 4 498 427
- US-A- 4 715 324

## Description

L'invention concerne un procédé de positionnement linéaire d'une lance à haute pression dans un générateur de vapeur au type comprenant une enveloppe, un faisceau de tubes à l'intérieur de l'enveloppe, un espace libre dans ce faisceau permettant l'accès à au moins une partie du faisceau et au moins une ouverture d'accès dans l'enveloppe débouchant sur cet espace libre, procédé selon lequel on détermine un point de référence à l'extérieur de l'enveloppe en introduisant un dispositif tâteur dans l'espace libre susdit à travers l'ouverture d'accès, dispositif tâteur qui détermine la position des tubes d'une rangée longeant cet espace libre et comprenant un support longitudinal portant au moins un repère de référence en dehors de l'enveloppe, ensuite on introduit la lance portant un instrument à son extrémité, à travers l'ouverture d'accès dans l'espace libre, et on la positionne par rapport à ce point de référence, après quoi on déplace la lance, à l'aide d'un dispositif d'entraînement monté à l'extérieur de l'enveloppe, de manière intermittante chaque fois sur une distance égale à N fois l'espacement p entre les axes de deux tubes adjacents de la rangée susdite, N étant égal à un nombre entier.

Un procédé de ce genre est décrit dans US-A-4.498.427. Dans ce dispositif connu, le dispositif tâteur demeure en place pendant l'introduction et le déplacement de la lance ce qui gêne cette introduction ainsi que l'introduction de conduites d'aspiration à travers l'ouverture d'accès dans le générateur. Ce procédé connu n'est applicable qu'avec des générateurs de vapeur possédant une ouverture d'accès relativement grande.

L'invention a pour but de procurer un procédé de positionnement linéaire de la lance permettant un positionnement rapide et précis et surtout permettant de connaître d'une manière rapide et précise la position initiale de la lance.

Dans ce but, avant d'introduire la lance, on fixe en face du repère de référence un indicateur sur un élément de mesure fixé à proximité de l'ouverture d'accès à l'extérieur sur l'enveloppe et s'etendant à peu près dans la direction susdite du support longitudinal positionné et on enlève le dispositif tâteur mais laisse en place l'élément de mesure et l'indicateur, après quoi on introduit la lance à travers l'ouverture d'accès et on la positionne par rapport à l'indicateur.

Dans une forme de réalisation particulière de l'invention, on utilise un dispositif tâteur comprenant une tête tâteuse s'adaptant entre deux tubes adjacents d'une rangée de tubes longeant l'espace libre et on positionne le dispositif tâteur de manière que a tête se situe entre deux tubes adjacents et le support longitudinal s'étende le long de la rangée de tubes.

Dans une forme de réalisation préférée de l'invention, on utilise un support qui porte au moins un repère de référence correspondant à une distance égale à Z fois l'espacement p entre les axes de deux tubes adjacents de la rangée susdite, mésurée à partir d'un point de l'instrument porté par la lance, Z étant un nombre entier.

Dans une forme de réalisation de l'invention appliquée de préférence on emploie également une lance pourvue d'au moins un repère à une distance correspondant à Y fois l'espacement p entre les axes de deux tubes adjacents de la rangée susdite longeant l'espace libre, mesurée à partir d'un point de l'instrument, et on positionne cette lance à l'aide de son repère susdit par rapport au repère de référence susdit.

L'instrument monté sur la lance peut être une tête pulvérisante ou une caméra.

L'invention concerne également un dispositif de positionnement linéaire d'une lance à haute pression, particulièrement adaptée pour réaliser le procédé décrit ci-devant.

L'invention concerne en particulier un dispositif de positionnement linéaire d'une lance à haute pression portant un instrument dans un générateur de vapeur du type comprenant une enveloppe, un faisceau de tubes à l'intérieur de l'enveloppe, un espace libre dans ce faisceau permettant l'accès à au moins une partie du faisceau et au moins une ouverture d'accès dans l'enveloppe débouchant sur cet espace libre, ce dispositif de positionnement comprenant un dispositif d'entraînement intermittant et un dispositif tâteur pour tâter la position des tubes de la rangée longeant l'espace libre, la lance étant pourvue d'au moins un repère, ce dispositif de positionnement étant caractérisé en ce qu'il comprend un élément de mesure comprenant un repère mobile de référence dont la position peut être déterminée à l'aide du dispositif tâteur, le repère de la lance pouvant ête mis en une position determinée par rapport au repère mobile précité.

Dans une forme de réalisation particulière du dispositif selon l'invention, le dispositif tâteur comprend un support longitudinal et une tête tâteuse.

L'élément longitudinal peut être guidé dans un guide.

D'autres particularités et avantages de l'invention ressortiront de la description d'un procédé et dispositif de positionnement linéaire d'une lance à haute pression dans un générateur de vapeur, selon l'invention, donnée ci-après à titre d'exemple non limitatif et avec référence aux dessins annexés.

La figure 1 représente schématiquement une coupe horizontale à travers une partie d'un générateur de vapeur dans laquelle est montée une partie d'un dispositif de positionnement selon l'invention au cours d'une première phase de l'application du procédé selon l'invention.

La figure 2 représente schématiquement une coupe analogue à celle de la figure 1 mais avec une autre partie du dispositif représentée au cours de l'application d'une deuxième phase du procédé selon l'invention.

Le dispositif de positionnement selon l'invention représenté aux figures sert à positioner une lance à haute pression 1 portant à son extrémité avant une tête de pulvérisation 2 solidaire de la lance.

On introduit cette lance 1, à travers l'ouverture d'accès 3 pourvue dans l'enveloppe extérieure 4 d'un générateur de vapeur, dans l'espace libre 5 entre la partie montante et la partie descendante d'un faisceau 6 de tubes 7 en forme de U renversé. L'extrémité inférieure des tubes 7 traverse un fond non représenté aux figures. A l'intérieur de l'enveloppe 4 qui est cylindrique, le faisceau 6 est entouré par une enveloppe intérieure 8 cylindrique pourvue d'une ouverture 9 en face de l'ouverture d'accès 3.

Les tubes 7 sont disposés verticalement en rangées. La tête de pulvérisation 2 est pourvue d'une série d'ouvertures de pulvérisation qui, lorsque la lance 1 s'étend dans la direction longitudinale de l'espace libre 5 dans celui-ci, sont dirigées entre les rangées. Pour une disposition quadrangulaire, telle que représentée aux figures, des rangées sont perpendiculaires à la direction longitudinale susdite et les ouvertures de pulvérisation sont dirigées radialement par rapport à la lance 1. L'espace libre 5 est longée de chaque côté par une rangée de tubes. La distance N entre les axes de deux tubes adjacents de cette dernière rangée est égale à la distance entre deux des rangées perpendiculaires susdites. Cette distance est également égale à la distance selon l'axe de la lance entre les ouvertures de pulvérisation de la tête de pulvérisation 2.

Le dispositif de positionement comprend essentiellement un dispositif tâteur 10 pour déterminer la position de départ de la lance et un dispositif d'entraînement intermittant 11 pour effectuer le déplacement linéaire proprement dit de la lance 1.

Avant d'introduire la lance 1 dans le générateur, on monte le dispositif tâteur 10 sur l'enveloppe 4 comme représenté à la figure 1. Ce dispositif tâteur 10 comprend un élément de mesure 12 longitudinal qu'on fixe à l'extérieur à côté de l'ouverture d'accès 3 par vissage d'une extrémité dans l'enveloppe 4. Cet élément de mesure est gradué et porte un indicateur mobile 13 qu'on peut bloquer sur l'élément de mesure à l'aide d'une vis de blocage 14.

Le dispositif tâteur 10 comprend également un support longitudinal 15 portant à une extrémité une tête tâteuse 16 et à l'autre extrémité un élément de guidage 17 pouvant coulisser sur l'élément de mesure 12. La tête tâteuse 16 s'adapte entre deux tubes 7 adjacents d'une rangée longeant l'espace libre 5. On choisit la distance entre l'élément de guidage 17 formant un premier repère et le milieu de la tête tâteuse 16 égale à Z fois la distance connue p entre deux tubes adjacents de la rangée susdite longeant l'espace 5.

On introduit le support longitudinal 15 à travers l'ouverture d'accès 3 avec l'élément de guidage 17 coulissant sur l'élément de mesure 12, l'indicateur mobile 13 étant débloqué, jusqu'à ce que le tête tâteuse 14 vienne se placer entre les deux premières tubes 7 de la rangée longeant l'espace libre 5. On positionne l'indicateur 13 contre l'élément de guidage 17 et on le bloque sur cet élément à l'aide de la vis 14. Ainsi l'indicateur 13 forme un repère à l'extérieur du générateur correspondant à la position des tubes 7 à l'intérieur de ce générateur, c'est-à-dire à une distance égale Z fois l'espacement p susdit, du milieu entre les deux premières tubes 7 susdits.

On enlève maintenant le support longitudinal 15 avec la tête 16 et l'élément de guidage 17 mais on laisse en place l'élément de mesure 12 avec l'indicateur 13 bloqué. Ensuite on monte la lance 1 et le dispositif d'entraînement 11, et on introduit cette lance avec sa direction longitudinale parallèlle à la direction longitudinale de l'espace libre 5 dans cet espace.

Comme le montre la figure 2, le dispositif d'entraînement 11 comprend une bride de support 18 qu'on fixe autour de l'ouverture d'accès 3 sur la face extérieure de l'enveloppe 4 , un support horizontal 19 monté sur la bride 18 et un moteur électrique 20 entraînant une roue dentée 21. Lorsque la lance 1 est mise en place, cette roue dentée 21 engrène sur une crémaillère 22 qui est composée de sections inserrées dans une rainure dans les sections de lance 1 correspondantes. La position et le mouvement de la roue dentée 21 sont détectés par un détecteur 23 qui fournit l'information correspondante à un dispositif de commande 24 .

Le dispositif d'entraînement 11 n'occasionne pas seulement une translation linéaire dans le sens longitudinal de lance 1 mais également un oscillement intermittent, par exemple sur une angle de 180 degrés. A cet effet, le moteur 20, la roue dentée 21 et le détecteur 23 ne sont pas directement montés sur le support fixe 19 mais sur un support rotatif 25 logé dans un palier 26 fixé sur l'extrémité du support fixe 19. La lance 1 avec la crémaillière 22 peut être déplacée linéairement selon l'axe de rotation du support rotatif 25 mais ne peut, à cause de la crémaillère 22 s'adaptant dans une rainure dans le support 25, tourner dans ce support rotatif 25.

Le support rotatif 25 est entraîné par un deuxième moteur électrique 27 par l'intermédiaire d'une roue dentée 28 fixée co-axialement sur le support rotatif 25 et qui engrène sur une roue dentée 29 fixée sur l'axe du moteur 27. Un détecteur 30 détecte la position de la roue dentée 29 et donc la position du support rotatif 25 et de lance 1 autour de l'axe d'oscillement de la lance 1. Le moteur 27 est, tout comme le moteur 20 un moteur à direction de rotation inversible.

La lance 1 est pourvue, à des distances égales à la distance susdite p entre les axes de deux tubes 7 adjacents de la rangée longeant l'espace libre 5, de repères 31 formés par exemple par des lignes peintes sur la surface de la lance 1. Le premier repère 31 se trouve à la distance susdite p de la première ouverture de pulvérisation, c'est-à-dire celle qui est la plus proche de la lance 1, de la tête de pulvérisation 2.

On met la lance 1 en place avec la tête de pulvérisation 2 à l'intérieur de l'enveloppe intérieure 8 de telle façon que un des repères 31 de la lance 1 se trouve exactement en face du repère formé par l'indicateur 13 bloqué sur l'élément de mesure 12. On est maintenant certain que les ouvertures de pulvérisation de la tête de pulvérisation 2 se trouvent exactement en face d'espaces entre des rangées de tubes 7, c'est-à-dire dans une position correcte pour pulvériser entre ces rangées. Si le repère 31 de la lance 1 choisi se trouve à une distance égale à Y fois la distance p susdite, on doit nécessairement avoir la première ouverture de pulvérisation de la tête de pulvérisation 2 en face du milieu entre deux tubes adjacents 7 puisque ce repère 31 se trouve en face du repère formé par l'indicateur 13 et donc à une distance Z fois p du milieu entre les deux premières tubes 7 de la rangée longeant l'espace 5. Puisque le nombre Z et le nombre Y sont connus on connait la position exacte de la tête de pulvérisation 2 et à partir de cette position le dispositif de commande 24 dans lequel ces données sont introduites peut commander le déplacement linéaire de lance 1 sur une distance N fois p, N étant égal à 1 ou plus. N peut d'ailleurs varier au cours du déplacement intermittent de la lance 1.

De préférence on choisit d'ailleurs Y égal à Z. Lorsque les repères 31 et 13 coincident, la première ouverture de pulvérisation de la tête 2 se trouve automatiquement en face du milieu de la distance entre les deux premières tubes 7.

Etant donné qu'avec le dispositif décrit ci-devant la position de départ de la lance 1 est connue avec précision, on peut automatiser la commande du mouvement de la lance 1 au cours du nettoyage. Le dispositif de commande 24, qui se trouve à une distance du générateur à nettoyer, peut commander à partir de la position de départ, déterminée de la manière susdite le moteur 20 et donc le déplacement linéaire de la lance 1. Ce déplacement est commandé de façon à ce que la lance 1 est déplacé de façon intermittante, chaque fois sur une distance égale à N x p. Dans le cas de trois ouvertures de pulvérisation dans la tête 2, tel que représenté aux figures, ou de trois séries d'ouvertures se trouvant dans un même plan tranversal, le nombre N peut être égal à trois. Cette distance dépend de l'angle sur lequel tourne la roue dentée 21. Cet angle est détecté par le détecteur 23 qui envoie son information au dispositif 24 qui connaît donc à chaque moment la position exacte linéaire de la lance 1. Comme déjà expliqué ci-devant, à chaque arrêt, les ouvertures de pulvérisation sont dirigées dans le plan de symmétrie entre deux rangées de tubes 7 perpendiculaires à l'espace 5.

A chaque arrêt, le dispositif de commande 24 commande la mise en marche du moteur 27, succesivement dans deux directions opposées, ce qui occasionne un oscillement de la lance 1 sur un angle déterminé, par exemple 180 degrés, angle qui est mesuré par le détecteur 30. Pendant ce temps, de l'eau à haute pression c'est-à-dire une pression de préférence supérieure à 200 bar est pulvérisée par les ouvertures de pulvérisation. Cette eau est receuillie sur le fond de générateur et évacuée par le tube d'aspiration 32.

Toute l'opération de nettoyage est surveillée à l'aide d'une caméra 33 et peut être suivie sur un écran 34 qui est incorporé dans le dispositif de commande 24.

A part la commande automatique du mouvement de la lance 1, le nettoyage se fait de manière connue. La lance 1 est par exemple déplacée plusieurs fois de l'enveloppe intérieure 8 jusqu'au milieu du générateur et vice versa. Pour nettoyer l'autre motié du générateur, le dispositif de nettoyage est monté sur une autre ouverture d'accès, diamètralement opposée à l'ouverture d'accès 3 susdite. Il est cependant également possible de programmer le dispositif de commande 24 de manière que la lance 1 se déplace de manière intermittante sur toute la largeur du générateur.

Le procédé et le dispositif décrits ci-devant permettent de nettoyer un générateur de vapeur de façon automatique c'est-à-dire d'une façon simple et facile mais néanmoins très précise et complète. Le moteur utilisé pour le déplacement linéaire de la lance 1 peut être un moteur électrique ordinaire et bon marché. Il ne doit pas être nécessairement un moteur à pas qui est relativement cher.

Dans une variante du dispositif décrit ci-devant, l'instrument porté par la lance 1 est une caméra au lieu d'une tête de pulvérisation. Cette caméra permet l'inspection de l'intérieur du générateur. La distance Y fois p est mesurée à partir du centre de l'oeil de la caméra.

Il est bien entendu que l'invention n'est nullement limitée à la forme de réalisation décrite ci-devant et que, dans le cadre de la demande de brevet, beacoup de modifications peuvent y être apportées, notamment quant à la forme, à la disposition et ou nombre des composants intervenant dans sa réalisation.

En particulier, le guide pour le support longitudinal du dispositif tâteur ne doit pas nécessairement être fixé à l'extrémité du support et glisser sur l'élément de mesure. Ce guide peut par exemple être monté sur une bride de fixation fixant l'élément de mesure sur enveloppe et être situé par exemple dans l'ouverture d'accès.

Le repère monté sur le support longitudinal, ne doit pas nécessairement former un buttoir pour l'indicateur formant la référence mobile sur l'élément de mesure.

Le repère monté sur le support longitudinal et servant à positionner l'indicateur mobile sur l'élément de mesure peut être lui-même ajustable sur l'élément de support longitudinal, ce qui permet d'adapter la position de cet élément en fonction du nombre Z et de la distance p entre les tubes.

Le dispositif d'entraînement de la lance peut être d'une construction différente que celle décrite. En principe un dispositif à cylindre et piston peut être utilisé, mais en pratique un moteur rotatif est préféré. Ce moteur ne doit cependant pas être un moteur électrique mais peut être un moteur hydraulique.

## Revendications

1. Procédé de positionnement linéaire d'une lance à haute pression (1) dans un générateur de vapeur du type comprenant une enveloppe (4), un faisceau (6) de tubes (7) à l'intérieur de l'enveloppe (4), un espace libre (5) dans ce faisceau (6) permettant l'accès à au moins une partie du faisceau (6) et au moins une ouverture d'accès (3) dans l'enveloppe (4) débouchant sur cet espace libre (5), procédé selon leqel on détermine un point de référence (13, 17) à l'extérieur de l'enveloppe (4) en introduisant un dispositif tâteur (10) dans l'espace libre (5) susdit à travers l'ouverture d'accès (3), dispositif tâteur (10) qui détermine la position des tubes (7) d'une rangée longeant cet espace libre (5) et comprenant un support longitudinal (15) portant au moins un repère référence (17) en dehors de l'enveloppe (4), ensuite on introduit la lance (1) portant un instrument (2) à son extrémité à travers l'ouverture d'accès (3) dans l'espace libre (5) et on la positionne par rapport à ce point de référence (13, 17), après quoi on déplace la lance (1), à l'aide d'un dispositif d'entraînement (11) monté à l'extérieur de l'enveloppe de manière intermittante chaque fois sur une distance égale à N fois l'espacement p entre les axes de deux tubes (7) adjacents de la rangée susdite, N étant égal à un nombre entier, caractérisé en ce qu'avant d'introduire la lance (1), on fixe en face du repère (17) de référence un indicateur (13) sur un élément de mesure (12) fixé à proximité de l'ouverture d'accès (3) à l'extérieur sur l'enveloppe (4) et s'etendant à peu près dans la direction susdite du support longitudinal (15) positionné et on enlève le dispositif tâteur (10) mais laisse en place l'élément de mesure (12) et l'indicateur (13), après quoi on introduit la lance (1) à travers l'ouverture d'accès (3) et on la positionne par rapport à l'indicateur (13).

2. Procédé selon la revendication précédente, caractérisé en ce qu'on utilise un dispositif tâteur (10) comprenant une tête tâteuse (16) s'adaptant entre deux tubes (7) adjacents d'une rangée de tubes (7) longeant l'espace libre (5), et qu'on positionne le dispositif tâteur (10) de manière que la tête (16) se situe entre deux tubes (7) adjacents et le support longitudinal (15) s'étende le long de la rangée de tubes (7).

3. Procédé selon l'une ou l'autre des revendications précédentes caractérisé en ce qu'on utilise un support (15) qui porte au moins un repère de référence (17) correspondant à une distance égale à Z fois l'espacement p entre les axes de deux tubes (7) adjacent de la rangée susdite, mesure à partir d'un point de l'instrument (2) porté par la lance (1), Z étant un nombre entier.

4. Procédé selon les revendications 2 et 3, caractérisé en ce que la longueur du support longitudinal (15) jusqu'au repère (7) égale à Z fois l'espacement p susdit est mesurée à partir du milieu de la tête (16).

5. Procédé selon l'une ou l'autre des revendications 1 à 4, caractérisé en ce qu'on emploie également une lance (1) pourvue d'au moins un repère (31) à une distance correspondant à Y fois l'espacement p entre les axes de deux tubes (7) adjacents de la rangée susdite longeant l'espace libre (5), mesurée à partir d'un point del'instrument (2), et on positionne cette lance (1) à l'aide de son repère (31) susdit par rapport au repère de référence (13 ou 17) susdit.

6. Procédé selon la revendication précédente, caractérisé en ce qu'on introduit une lance (1) portant à son extrémité une tête de pulvérisation (2), le repère (31) de la lance (1) étant situé à une distance Y fois l'espacement p susdit mesurée à partir d'une ouverture de pulvérisation de la tête (2).

7. Procédé selon la revendication 5, caractérisé en ce qu'on introduit une lance (1) portant à son extrémité une caméra, le repère (31) de la lance étant situé à une distance Y fois l'espacement p susdit mesurée à partir du centre de l'oeil de la caméra.

8. Procédé selon l'une ou l'autre des revendications 3 et 4 et l'une ou l'autre des revendications 5 à 7, caractérisé en ce qu'on positionne la lance (1) de manière à ce que Z soit égal à Y.

9. Procédé selon l'une ou l'autre des revendications précédentes, caractérisé en ce qu'on déplace la lance (1) selon sa direction longitudinale à l'aide d'un moteur électrique (20), d'une roue dentée (21) entraînée par ce moteur (23) et d'une crémaillière (22) montée sur la lance (1) engrenant la roue dentée (21).

10. Dispositif de positionnement linéaire d'une lance (1) à haute pression portant un instrument (2) dans un générateur de vapeur du type comprenant une enveloppe (4), un faisceau (6) de tubes (7) à l'intérieur de l'enveloppe (4), un espace libre (5) dans ce faisceau (6) permettant l'accès à au moins une partie du faisceau (6) et au moins une ouverture d'accès (3) dans l'enveloppe (4) débouchant sur cet espace libre (5), ce dispositif de positionnement comprenant un dispositif d'entraînement intermittant (11) et un dispositif tâteur (10) pour tâter la position des tubes (7) de la rangée longeant l'espace libre (5), la lance (1) étant pourvue d'au moins un repère (31), caractérisé en ce qu'il comprend un élément de mesure (12) comprenant un repère mobile de référence (13) dont la position peut être déterminée à l'aide du dispositif tâteur (10), le repère (31) de la lance (1) pouvant être mis en une position determinée par rapport au repère mobile (13) précité.

11. Dispositif selon la revendication précédente, caractérisé en ce que le dispositif tâteur (10) comprends un support longitudinal (15) et une tête tâteuse (16) à l'extrémité de ce support (15).

12. Dispositif selon la revendication précédente, caractérisé en ce que le dispositif tâteur (10) comprends un guide (12) pour le support longitudinal (15).

13. Dispositif selon la revendication précédente, caractérisé en ce que le guide pour le support longitudinal (15) est formé par l'élément de mesure (12).

14. Dispositif selon l'une ou l'autre des revendications 11 à 13, caractérisé en ce que le dispositif tâteur (10) comprends un repère (17) monté sur le support longitudinal (15) pouvant coopérer avec le repère mobile (13) monté sur l'élément de mesure (12).

15. Dispositif selon les revendications 13 et 14, caractérisé en ce que le repère (17) monté sur le support longitudinal est en même temps un élément de guidage déplaçable sur l'élément de mesure (12) et formant une butée pour le repère mobile (13) sur cet élément de mesure (12).

16. Dispositif selon l'une ou l'autre des revendications 10 à 15, caractérisé en ce que le dispositif d'entraînement (11) comprends un moteur électrique (20) et une roue dentée (21) entraînée par le moteur (20) et pouvant coopérer avec une crémaillère (22) montée sur la lance (1).

17. Dispositif selon l'une ou l'autre des revendications 10 à 16, caractérisé en ce qu'il comprends des moyens (27 à 29) pour faire osciller la lance (1).

18. Dispositif selon les revendications 16 et 17, caractérisé en ce que le moteur (20) et la roue dentée (21) pour déplacer iinéairement la lance (1) sont montés sur un support (25) monté de manière rotative autour de la lance (1), les moyens pour faire osciller la lance (1) étant des moyens pour faire osciller le support (25).

19. Dispositif selon l'une ou l'autre des revendications 10 à 18, caractérisé en ce qu'il comprends des moyens (23) pour détecter le mouvement linéaire de la lance (1) et un dispositif de commande (24) commandant les moyens (20, 21) pour déplacer la lance (1) à partir de la position initiale de la lance (1) déterminée par la position des repères (13 et 31), en tenant compte de l'information reçue des moyens (23) pour détecter.

## Patentansprüche

1. Verfahren zur linearen Einstellung einer Hochdrucklanze (1) in einem Dampferzeuger, des Typs, umfassend einen Mantel (4), ein Bündel (6) von Rohren (7) innerhalb des Mantels (4), einen freien Raum (5) in diesem Bündel (6), der den Zugang zu zumindest einem Teil des Bündels (6) gestattet, und zumindest eine Zugangsöffnung (3) in dem Mantel (4), welche in diesen freien Raum (5) mündet, gemäß welchem Verfahren man einen Referenzpunkt (13, 17) an der Außenseite des Mantels (4) festlegt, indem man eine Sondiervorrichtung (10) durch die Zugangsöffnung (3) in den besagten freien Raum (5) einführt, wobei die Sondiervorrichtung (10) die Position der Rohre (7) in einer Reihe, die sich entlang diesem freien Raum (5) erstreckt, festlegt und eine Längsstütze (15) umfaßt, welche zumindest eine Referenzmarkierung (17) außerhalb des Mantels (4) trägt, wonach man die Lanze (1), die ein Werkzeug (2) an ihrem Ende trägt, durch die Zugangsöffnung (3) in den freien Raum (5) einführt und sie in Bezug auf diesen Referenzpunkt (13, 17) positioniert, wonach man die Lanze (1) mit Hilfe einer Antriebsvorrichtung (11), die an der Außenseite des Mantels angebracht ist, intermittierend jedes Mal über eine Distanz entsprechend N mal der Abstand p zwischen den Achsen zweier benachbarter Rohre (7) der besagten Reihe versetzt, wobei N einer ganzen Zahl entspricht, dadurch gekennzeichnet, daß man vor dem Einführen der Lanze (1) gegenüber der Referenzmarkierung (17) einen Anzeiger (13) auf einem in der Nähe der Zugangsöffnung (3) an der Außenseite am Mantel (4) angebrachten Meßelement (12), das sich ungefähr in die besagte Richtung der positionierten Längsstütze (15) erstreckt, anbringt und die Sondiervorrichtung (10) entfernt, jedoch das Meßelement (12) und den Anzeiger (13) an ihrem Platz läßt, wonach man die Lanze (1) durch die Zugangsöffnung (3) einführt und sie in Bezug auf den Anzeiger (13) positioniert.

2. Verfahren gemäß dem vorgenannten Anspruch, dadurch gekennzeichnet, daß man eine Sondiervorrichtung (10) verwendet, umfassend einen Sondierkopf (16), der sich zwischen zwei benachbarten Rohren (7) einer Reihe von Rohren (7), die sich entlang dem freien Raum (5) erstreckt, anpaßt, und daß man die Sondiervorrichtung (10) so positioniert, daß sich der Kopf (16) zwischen zwei benachbarten Rohren (7) befindet und die Längsstütze (15) sich entlang der Reihe von Rohren (7) erstreckt.

3. Verfahren gemäß einem der vorgenannten Ansprüche, dadurch gekennzeichnet, daß man eine Stütze (15) verwendet, die zumindest eine Referenzmarkierung (17) trägt, die einem Abstand entsprechend Z mal der Abstand p zwischen den Achsen zweier benachbarter Rohre (7) der besagten Reihe entspricht, gemessen ab einem Punkt des Werkzeugs (2), das von der Lanze (1) getragen wird, wobei Z eine ganze Zahl ist.

4. Verfahren gemäß den Ansprüchen 2 und 3, dadurch gekennzeichnet, daß die Länge der Längsstütze (15) bis zur Markierung (17), die Z mal dem besagten Abstand p entspricht, ab der Mitte des Kopfs (16) gemessen wird.

5. Verfahren gemäß einem der Ansprüche 1 bis 4, dadurch gekennzeichnet, daß man ebenfalls eine Lanze (1) verwendet, die mit zumindest einer Markierung (31) in einem Abstand entsprechend Y mal der Abstand p zwischen den Achsen zweier benachbarter Rohre (7) der besagten Reihe, die sich entlang dem freien Raum (5) erstreckt, versehen ist, gemessen ab einem Punkt des Werkzeugs (2), und daß man diese Lanze (1) mit Hilfe ihrer besagten Markierung (31) in Bezug auf die besagte Referenzmarkierung (13 oder 17) positioniert.

6. Verfahren gemäß dem vorgenannten Anspruch, dadurch gekennzeichnet, daß man eine Lanze (1) einführt, die an ihrem Ende einen Sprühkopf (2) trägt, wobei die Markierung (31) der Lanze (1) in einem Abstand Y mal der besagte Abstand p gelegen ist, gemessen ab einer Sprühöffnung des Kopfs (2).

7. Verfahren gemäß Anspruch 5, dadurch gekennzeichnet, daß man eine Lanze (1) einführt, die an ihrem Ende eine Kamera trägt, wobei die Markierung (31) der Lanze in einem Abstand Y mal der besagte Abstand p gelegen ist, gemessen ab dem Linsenmittelpunkt der Kamera.

8. Verfahren gemäß einem der vorgenannten Ansprüche 3 und 4 und einem der Ansprüche 5 bis 7, dadurch gekennzeichnet, daß man die Lanze (1) so positioniert, daß Z gleich Y ist.

9. Verfahren gemäß einem der vorgenannten Ansprüche, dadurch gekennzeichnet, daß man die Lanze (1) mit Hilfe eines Elektromotors (20), eines durch diesen Motor (20) angetriebenen Zahnrads (21) und einer Zahnstange (22), die auf der Lanze (1) montiert ist und in das Zahnrad (21) eingreift, in Längsrichtung bewegt.

10. Vorrichtung zur linearen Einstellung einer mit einem Werkzeug (2) versehenen Hochdrucklanze (1) in einem Dampferzeuger, des Typs, umfassend einen Mantel (4), ein Bündel (6) von Rohren (7) innerhalb des Mantels (4), einen freien Raum (5) in diesem Bündel (6), der den Zugang zu zumindest einem Teil des Bündels (6) gestattet, und zumindest eine Zugangsöffnung (3) in dem Mantel (4), welche in diesen freien Raum (5) mündet, wobei diese Einstellvorrichtung eine intermittierende Antriebsvorrichtung (11) und eine Sondiervorrichtung (10) zum Sondieren der Position der Rohre (7) der Reihe, die sich entlang dem freien Raum (5) erstreckt, umfaßt, wobei die Lanze (1) mit zumindest einer Markierung (31) versehen ist, dadurch gekennzeichnet, daß sie ein Meßelement (12) umfaßt, das eine mobile Referenzmarkierung (13) umfaßt, deren Position mit Hilfe der Sondiervorrichtung (10) bestimmt werden kann, wobei die Markierung (31) der Lanze (1) in eine Position gebracht werden kann, die in Bezug auf die vorgenannte mobile Markierung (13) festgelegt ist.

11. Vorrichtung gemäß dem vorgenannten Anspruch, dadurch gekennzeichnet, daß die Sondiervorrichtung (10) eine Längsstütze (15) und einen Sondierkopf (16) am Ende dieser Stütze (15) umfaßt.

12. Vorrichtung gemäß dem vorgenannten Anspruch, dadurch gekennzeichnet, daß die Sondiervorrichtung (10) eine Führung (12) für die Längsstütze (15) umfaßt.

13. Vorrichtung gemäß dem vorgenannten Anspruch, dadurch gekennzeichnet, daß die Führung für die Längsstütze (15) durch das Meßelement (12) gebildet wird.

14. Vorrichtung gemäß einem der Ansprüche 11 bis 13, dadurch gekennzeichnet, daß die Sondiervorrichtung (10) eine auf der Längsstütze (15) montierte Markierung (17) umfaßt, die mit der mobilen Markierung (13) zusammenwirken kann, welche auf dem Meßelement (12) montiert ist.

15. Vorrichtung gemäß den Ansprüchen 13 und 14, dadurch gekennzeichnet, daß die auf der Längsstütze montierte Markierung (17) gleichzeitig ein auf dem Meßelement (12) versetzbares Führungselement darstellt und einen Anschlag für die mobile Markierung (13) auf diesem Meßelement (12) bildet.

16. Vorrichtung gemäß einem der Ansprüche 10 bis 15, dadurch gekennzeichnet, daß die Antriebsvorrichtung (11) einen Elektromotor (20) und ein durch den Motor (20) angetriebenes Zahnrad (21) umfaßt, das mit einer auf der Lanze (1) montierten Zahnstange (22) zusammenwirken kann.

17. Vorrichtung gemäß einem der Ansprüche 10 bis 16, dadurch gekennzeichnet, daß sie Mittel (27 bis 29) zum Oszillieren der Lanze (1) umfaßt.

18. Vorrichtung gemäß den Ansprüchen 16 und 17, dadurch gekennzeichnet, daß der Motor (20) und das Zahnrad (21) zur linearen Einstellung der Lanze (1) auf einer Stütze (25) montiert sind, welche um die Lanze (1) drehbar montiert ist, wobei die Mittel zum Oszillieren der Lanze (1) Mittel zum Oszillieren der Stütze (25) sind.

19. Vorrichtung gemäß einem der Ansprüche 10 bis 18, dadurch gekennzeichnet, daß sie Mittel (23) zum Detektieren der linearen Bewegung der Lanze (1) sowie eine Steuervorrichtung (24) umfaßt, welche die Mittel (20, 21) zum Bewegen der Lanze (1) von der Ausgangsposition der Lanze (1), die durch die Position der Markierungen (13 und 31) bestimmt wird, steuert, unter Berücksichtigung der von den Detektionsmitteln (23) erhaltenen Information.

## Claims

1. Process for the linear positioning of a high pressure lance (1) in a steam generator of the type containing a casing (4), a stack (6) of tubes (7) inside the casing (4), a free space (5) in this stack (6) providing access to at least a part of the stack (6) and at least one access opening (3) in the casing (4) leading to the free space (5), whereby, according to this process, a point of reference (13, 17) is determined on the outside of the casing (4) by introducing a feeler device (10) in said free space (5) through the access opening (3), whereby the feeler device (10) determines the position of the tubes (7) arranged along said free space (5) and containing a longitudinal support (15) having at least one reference mark (17) outside the casing (4), whereby the lance (1) having an instrument (2) at its end is subsequently introduced through the access opening (3) into the free space (5), and is positioned in relation to said point of reference (13, 17), after which the lance (1) is moved, by means of a driving means (11) mounted on the outside of the casing, in an intermittent manner, each time over a distance equal to N times the spacing p between the axes of two adjacent tubes (7) of the above-mentioned row, N being equal to a whole number, characterized in that before the lance (1) is introduced, an indicator (13) is fixed opposite the reference mark (17) on a measuring element (12) fixed near the access opening (3) on the outside of the casing (4) and extending more or less in the above-mentioned direction of the positioned longitudinal support (15), and the feeler device (10) is removed, but the measuring device (12) and the indicator (13) are left in place, after which the lance (1) is introduced through the opening access (3) and positioned in relation to the indicator (13).

2. Process according to the preceding claim, characterized in that a feeler device (10) is used containing a feeler head (16) fitting between two adjacent tubes (7) of a row of tubes (7) along the free space (5), and in that the feeler device (10) is positioned such that the head (16) is situated between two adjacent tubes (7) and the longitudinal support (15) extends along the row of tubes (7).

3. Process according to any of the preceding claims, characterized in that a support (15) is used which has at least one reference mark (17) corresponding to a distance equal to Z times the spacing p between the axes of two adjacent tubes (7) of the above-mentioned row, measured as of a point of the instrument (2) carried by the lance (1), whereby Z is a whole number.

4. Process according to claims 2 and 3, characterized in that the length of the longitudinal support (15) up to the reference mark (17) equal to Z times the above-mentioned spacing p is measured as of the middle of the head (16).

5. Process according to any of claims 1 to 4, characterized in that also a lance (1) is used provided with at least one reference mark (31) at a distance corresponding to Y times the spacing p between the axes of two adjacent tubes (7) of the above-mentioned row along the free space (5), measured from a point of the instrument (2), and in that this lance (1) is positioned by means of its above-mentioned reference mark (31) in relation to the above-mentioned reference mark (13 or 17).

6. Process according to the preceding claim, characterized in that a lance (1) is introduced having a crushing head (2) at its end, whereby the reference mark (31) of the lance (1) is situated at a distance Y times the above-mentioned spacing p measured as of an opening of the crushing head (2).

7. Process according to claim 5, characterized in that a lance (1) is introduced having a camera at its end, whereby the reference mark (31) of the lance is situated at a distance Y times the above-mentioned spacing p measured as of the centre of the eye of the camera.

8. Process according to any of claims 3 and 4 and any of claims 5 to 7, characterized in that the lance (1) is positioned such that Z is equal to Y.

9. Process according to any of the preceding claims, characterized in that the lance (1) is moved along its longitudinal direction by means of an electric motor (20), of a gear wheel (21) driven by said motor (23) and of a toothed rack (22) mounted on the lance (1) meshing the gear wheel (21).

10. Linear positioning device of a high-pressure lance (1) containing an instrument (2) in a steam generator of the type containing a casing (4), a stack (6) of tubes (7) inside the casing (4), a free space (5) in this stack (6) providing access to at least a part of the stack (6) and at least one access opening (3) in the casing (4) leading to the free space (5), whereby this positioning device contains an intermittent driving device (11) and a feeler device (10) to feel the position of the tubes (7) of the row along the free space (5), the lance being provided with at least one reference mark (31), characterized in that it contains a measuring element (12) containing a movable reference mark (13) whose position can be determined by means of the feeler device (10), whereby the reference mark (31) of the lance (1) can be set in a certain position in relation to the above-mentioned movable reference mark (13).

11. Device according to the preceding claim, characterized in that the feeler device (10) contains a longitudinal support (15) and a feeler head (16) at the end of the support (15).

12. Device according to the preceding claim, characterized in that the feeler device (10) contains a guide (12) for the longitudinal support (15).

13. Device according to the preceding claim, characterized in that the guide for the longitudinal support (15) consists of the measuring element (12).

14. Device according to any of claims 11 to 13, characterized in that the feeler device (10) contains a reference mark (17) mounted on the longitudinal support (15) which can work in conjunction with the movable reference mark (13) mounted on the measuring element (12).

15. Device according to claims 13 and 14, characterized in that the reference mark (17) mounted on the longitudinal support is also a guiding element which can be displaced on the measuring element (12) and which forms a stop for the movable reference mark (13) on this measuring element (12).

16. Device according to any of claims 10 to 15, characterized in that the driving element (11) contains an electric motor (20) and a gear wheel (21) driven by the motor (20) and which can work in conjunction with a toothed rack (22) mounted on the lance (1).

17. Device according to any of claims 10 to 16, characterized in that it contains means (27 to 29) to make the lance (1) oscillate.

18. Device according to the claims 16 and 17, characterized in that the motor (20) and the toothed wheel (21) for the linear displacement of the lance (1) are mounted on a support (25) mounted in a rotating manner around the lance (1), whereby the means to make the lance (1) oscillate are means to make the support (25) oscillate.

19. Device according to any of claims 10 to 18, characterized in that it contains means (23) to detect the linear movement of the lance (1) and a control device (24) controlling the means (20, 21) to move the lance (1) as of the initial position of the lance (1) determined by the position of the reference marks (13 and 31), hereby taking into account the information received from the detecting means (23).
